# EUROPÄISCHE PATENTSCHRIFT

(11) **EP 0 413 249 B1**
(45) Veröffentlichungstag und Bekanntmachung des Hinweises auf die Patenterteilung: **10.12.1997**
(21) Anmeldenummer: 90115229.8
(22) Anmeldetag: 08.08.1990
(51) Int. Cl.: C11D 1/645

(54) **Wäscheweichspülmittel**
Fabric softener
Adoucissant pour textile

(30) Priorität: 12.08.1989 DE 3926740
(43) Veröffentlichungstag der Anmeldung: 20.02.1991
(73) Patentinhaber: Witco Surfactants GmbH, D-36396 Steinau an der Strasse (DE)
(72) Erfinder: Birkhan, Horst, D-6497 Steinau-Ulmbach (DE); Köhle, Hans Jürgen, Dr. Dipl.-Chem., D-6490 Schlüchtern (DE); Weigand, Joachim, Dr. Dipl.-Chem., D-6463 Freigericht 1 (DE); Wehner, Winfried, Dr. Dipl.-Chem., D-6404 Neuhof (DE)

(56) Entgegenhaltungen:
- EP-A- 0 079 643
- EP-A- 0 165 138
- EP-A- 0 293 955
- EP-A- 0 295 386
- EP-A- 0 296 995
- EP-A- 0 302 567

## Beschreibung

Die vorliegende Erfindung betrifft Weichspülmittel für Gewebe in Form von wässrigen Emulsionen oder Dispersionen.

Beim Waschen von Textilien werden bekannterweise im letzten Waschgang sogenannte Weichspüler eingesetzt, um die Verhärtung der Gewebe durch das Trocknen zu vermindern und den Griff der behandelten Textilien angenehm zu beeinflussen.

Als Weichspüler werden üblicherweise kationische Verbindungen verwandt, beispielsweise quatäre Ammoniumverbindungen, die neben langkettigen Alkylresten auch Ester- oder Amidgruppen enthalten können. Vorteilhafterweise verwendet man auch Mischungen verschiedener weichmachender Komponenten, die in Form wässriger Dispersionen dem Spülbad zugegeben werden.

In der EP 0 295 386 werden Rezepturen für Wäscheweichspülmittel vorgeschlagen, welche aus Mischungen von A) N-Alkyltrialkanolammmonium-difettsäureester-salzen und B) quatären Aminverbindungen bestehen.

Obgleich diese kationischen Verbindungen wirksame Weichmacher bei der Verwendung im letzten Spülbad darstellen, weisen sie beim Gebrauch immer noch gewisse Nachteile auf.

Einer der Nachteile derartiger Mittel ist, daß sich die weichmachenden Komponenten nicht in kaltem Wasser dispergieren lassen; weiterhin ist das Rücknetzvermögen der mit ihnen behandelten Textilien noch nicht befriedigend.

Unter Rücknetzvermögen wird im allgemeinen die Aufnahme von Feuchtigkeit durch die Faser verstanden. Ein mangelhaftes Rücknetzvermögen wirkt sich aber dort nachteilig aus, wo größere Mengen Feuchtigkeit von der Hautoberfläche aufgenommen werden sollen. z. B. bei Hand- oder Badetüchern sowie bei Leib- oder Bettwäsche.

Aufgabe der vorliegenden Erfindung war es, die obengenannten Nachteile herkömmlicher Weichspülformulierungen zu überwinden und Wäscheweichspülmittel bereitzustellen, die neben guter biologischer Abbaubarkeit und weichem Griff eine wesentlich verbesserte Dispergierbarkeit und ein verbessertes Rücknetzvermögen aufweisen.

Überraschenderweise wurde gefunden, das Textilweichspülmittel, bestehend aus Mischungen wasserunlöslicher quatärer Estergruppen enthaltender Ammoniumverbindungen mit Salzen von Mono- oder Polyaminverbindungen, die durch Protonierung mit anorganischen oder organischen Säuren herstellbar sind, diese Anforderungen erfüllen.

Gegenstand der Erfindung sind daher wässrige Weichspülmittel, enthaltend
A) 5 bis 25 Gewichts-% einer Mischung zweier Weichspülkomponenten, bestehend aus
   a) 10 bis 90, vorzugsweise 20 - 80 Gew.-% mindestens einer Verbindung der Formel (I) in der R für H oder Methyl steht, R¹ ein linearer gesättigter oder ungesättigter Acylrest mit 14 - 22, vorzugsweise 16 - 18 Kohlenstoffatome oder H ist, wobei R¹ mindestens einmal der Acylrest ist, R² und R³ unabhängig voneinander für einen linearen gesättigten, gegebenenfalls OH-Gruppen enthaltenden Alkylrest mit 1 - 4 Kohlenstoffatomen stehen und R² zusätzlich noch für eine Struktur der Formel (II) steht, in der die Reste R¹, R³ die gleiche Bedeutung wie oben aufgeführt haben und R⁴ für einen gesättigten oder ungesättigten, linearen aliphatischen Alkylrest mit 8 - 22, vorzugsweise 12 - 18 Kohlenstoffatomen steht A- für das Anion eines Quaternierungsmittels steht, insbesondere Dimethylsulfat, Diethylsulfat, Methylchlorid, n, x und y für 0 oder 1 steht, wobei die Summe von x + y + (3-n) = 4 sein muß, und m gleich der Wertigkeit des Säureanions ist; und
   b) 90 bis 10 Gew.-%, vorzugsweise 80 - 20, mindestens einer Verbindung der Formel (III) bis (VI)

      [R³R⁴NR⁴H]⁺Z⁻ (V)

      worin R¹, R³, R⁴ die gleiche Bedeutung wie oben angegeben haben, R⁵ = H oder R⁶ ist, R⁶H die Gruppe -CHX-CHY-O-bedeutet, worin X und Y Wasserstoff oder Methyl, nicht jedoch gleichzeitig Methyl sein können, und m einen Wert zwischen 0 bis 6 annehmen, p = 1 - 3, R⁸ einen linearen, gesättigten oder ungesättigten aliphatischen Alkylrest mit 11-17 Kohlenstoffatomen bedeuten kann, R⁹ ein gesättigter oder ungesättigter linearer aliphatischer Alkylrest mit 13 bis 21, insbesondere 17 C-Atomen ist, und q = 0 oder 1 mit p + q = 2 sein kann, n = 1, 2, 3 sein kann, Z- für das Anion einer wasserlöslichen ein- oder mehrwertigen anorganischen oder organischen Säure wie Methylschwefelsäure, Ethylschwefelsäure, einer Halogenwasserstoffsäure, Phosphorsäure, Ameisensäure, Essigsäure, Oxalsäure, Glykolsäure, Zitronensäure, Weinsäure, Äpfelsäure und insbesondere Salzsäure und Milchsäure steht, und ergänzend auf 100 Gew.-%.
B) Wasser, Farbstoffe, Parfüm und weitere in Weichspülmitteln übliche Hilfsstoffe wie kurzkettige Alkohole, Salze.

Erfindungsgemäß werden vorzugsweise eingesetzt 10 - 25 Gew.-% einer Mischung der Weichspülerkomponenten A a) und A b), wobei in der bevorzugten Ausführungsform die Verbindungen der Formel I folgende Strukturen aufweisen in der R¹ und R⁴ die gleiche bedeutung wie oben aufgeführt haben und der Komponente b), deren Amingrundkörper folgende Strukturen aufweisen kann mit R⁵ = H und n = 1 und m = 0 in der R¹, R⁴, R⁸ und R⁹ und m die gleiche Bedeutung wie oben aufgeführt haben und m insbesondere 1 ist.

Die erfindungsgemäß mitverwendeten Verbindungen gemäß A a) werden nach an sich bekannten Verfahren hergestellt, wobei im allgemeinen ein Alkanolamin mit einem langkettigen Fettsäuremethylester in Gegenwart basischer Katalysatoren wie Natriummethylat, Natriumcarbonat, bei Temperaturen von 140 - 180 °C umgeestert und das entstandene Methanol kontinuierlich abdestilliert wird. Anstelle der Fetisäuremethylester können auch Fettsäureglyceride verwendet werden.

Die erfindungsgemäß mitverwendeten Verbindungen gemäß A b) sind handelsübliche Produkte, welche in an sich bekannter Weise mit organischen oder anorganischen Säuren protoniert werden. Vorzugsweise verfährt man dabei so, daß das Amin aufgeschmolzen und zu dieser Schmelze die Protonensäure unter intensivem Rühren zugegeben wird.

Beispiele für die mitverwendeten organischen Säuren sind Ameisensäure, Essigsäure, Methylschwefelsäure, Ethylschwefelsäure, insbesondere Milchsäure, Äpfelsäure, Weinsäure, Zitronensäure, Oxalsäure, Glykolsäure; anorganische Säuren wie Halogenwasserstoffsäuren, insbesondere Salzsäure, Schwefelsäure, Phosphorsäure. Erfindungsgemäß bevorzugt werden Milchsäure und Salzsäure.

Beispiele für die mitverwendeten Quaternierungsmittel sind kurzkettige Dialkylphosphate und -sulfate wie insbesondere Dimethylsulfat, Diethylsulfat, Dimethylphosphat, Diethylphosphat, kurzkettige Halogenkohlenwasserstoffe, insbesondere Methylchlorid.

Durch Kombination der Komponenten gemäß Anspruch 1 a) und b) können Weichspülmittel hergestellt werden, welche ein gutes Dispergiervermögen aufweisen und Textilmaterialien, besonders solchen aus natürlicher und regenerierter Cellulose sowie Wolle und Frottee neben einem angenehm weichen Griff ein verbessertes Rücknetzvermögen verleihen.

Die erfindungsgemäßen Weichspülmittel werden neben den üblichen Textilmaterialien daher insbesondere dort eingesetzt, wo größere Mengen Nässe und Feuchtigkeit innerhalb kurzer Zeit von der Körperoberfläche entfernt werden sollen wie bei Hand- oder Badetüchern. Aber auch dort, wo Feuchtigkeit innerhalb größerer Zeitspannen direkt von der Haut aufgenommen werden muß, wie bei Leib- oder Bettwäsche, sind die erfindungsgemäßen Weichspülmittel erfolgreich einsetzbar.

Die Herstellung der Weichspülmittel erfolgt durch Emulgieren oder Dispergieren der jeweiligen Einzelkomponenten in Wasser. Hierbei können die auf diesem Gebiet üblichen Verfahrensweisen angewandt werden.

Üblicherweise geht man dabei so vor, daß das bis auf ca. 10 °C unterhalb des Klarschmelzpunktes der Weichmacher vorgewärmte Wasser vorgelegt wird, unter gutem Rühren erst die Farbstofflösung, dann die gegebenenfalls erforderliche Antischaumemulsion und schließlich die klare Schmelze der einzelnen Weichmacher nacheinander oder die Schmelze der Mischung eindispergiert wird. Nach Zugabe einer Teilmenge einer Elektrolyt-Lösung wird Parfümöl zudosiert, nachfolgend die restliche Menge Elektrolyt-Lösung und danach läßt man unter Rühren auf Raumtemperatur abkühlen.

Die erfindungsgemäßen Weichspülmittel können dabei jeweils ein oder mehrere Komponenten a) und b) innerhalb der angegebenen Grenzen enthalten.

Die Mengenverhältnisse sind dabei weitgehend unkritisch und können von dem Fachmann auf dem vorliegenden Gebiet mittels der allgemein bekannten Kriterien durch einige orientierende Versuche optimiert werden.

Neben den Weichspülkomponenten können zur Herstellung der erfindungsgemäßen Wäscheweichspülmittel noch die üblichen Hilfs- und Zusatzmittel mitverwendet werden. Es sind dies insbesondere Komplexbildner, optische Aufheller, Farb- und Duftstoffe, Elektrolyte und höhermolekulare Etherverbindungen zur Viskositätsregulierung, geringe Mengen organischer Lösungsmittel und - soweit sie das Rücknetzvermögen nicht nachteilig beeinflussen - übliche Tenside.

Wie die zum bekannten Stand der Technik gehörenden Weichspülmittel werden die erfindungsgemäßen Weichspüler im Anschluß an den eigentlichen Waschvorgang im letzten Spülgang zugegeben. Die Anwendungskonzentration liegt nach dem Verdünnen mit Wasser je nach Anwendungsgebiet im Bereich von 0,1 - 10 g Weichspülmittel pro Liter Behandlungsflotte.

Zur Beurteilung des Griffs wird das Textilgut aus Wolle, Baumwolle, Polyester/Baumwolle 50 : 3 und Polyester ca. 3 Minuten lang mit einer Flotte aus Leitungswasser (ca. 13 ° dH) und 1 g erfindungsgemäßer Dispersion behandelt. Die getrockneten Textilien wurden von fünf Personen mit entsprechender Erfahrung in der Beurteilung der Weichheit von Textilien auf ihren weichen Griff hin überprüft und im Vergleich zu nicht behandelten Textilien beurteilt. Nach der Trocknung weist das so behandelte Textilgut einen aus-gezeichneten weichen flauschigen Griff und ein im Vergleich zu handelsüblichen Mitteln stark verbessertes Rüchnetzvermögen auf.

Das Rücknetzvermögen wird gemessen in Anlehnung an DIN 53 924 mit der Abänderung, daß die Streifen der Gewebe (Probestücke) 1,5 cm breit sind.

### Herstellung der Weichspüldispersionen

Aus den in den nachfolgenden Beispielen angegebenen Komponenten werden nach folgender Vorschrift bzw. in Analogie dazu die erfindungsgemäßen Weichspülerdispersionen hergestellt:

In das auf 35 °C vorgewärmte Wasser werden zuerst unter gutem Rühren (Propellerrührwerk) die Farbstofflösung und danach die auf 45 °C vorgewärmten Weichmacherkomponenten Aa) und Ab) nacheinander eindispergiert. Danach wird eine Teilmenge der 25 %igen Calciumchloridlösung zugegeben, und zwar in einer Menge, daß der gesamte Ansatz gut rührfähig bleibt. Nach einer 10 minütigen Dispersionsphase wird bei ca. 35 °C das Parfümöl zugegeben, danach bei ca. 30 °C mit der restlichen Menge der Calciumchloridlösung die Viskosität auf den gewünschten Wert eingestellt. Unter weiterhin gutem Rühren und nach Möglichkeit unter Vermeidung von Lufteinschlüssen läßt man auf Raumtemperatur abkühlen.

Bei Verwendung von Hochgeschwindigkeitsrührwerken (Ultra Turrax, Beispiel 5) wird in Abänderung zum angegebenen Verfahren Wasser von 20 °C vorgelegt und die Komponenten Aa) und Ab) werden als Mischung auf 30 °C vorgewärmt und bei dieser Temperatur eindispergiert. Die Ausgangsviskositäten der erfindungsgemäßen Mischungen wurden gemessen mit einem Viskosimeter der Firma Brookfield, Typ LVT, Spindel 1 mit 30 Umdrehungen/min nach Angaben des Herstellers und liegen bei 25 °C zwischen ca. 40 - 100 mPas.

### Beispiele

### Beispiel 1

Die gewaschenen Textilien werden mit einer Spülflotte, welche das erfindungsgemäße Mittel in Konzentrationen von 0,1 bis 10 g/l, vorzugsweise 0,5 - 3 g/l, in üblicher Weise behandelt.

Neben der verbesserten Dispergierbarkeit der Komponenten Aa) und Ab) wiesen die behandelten Textilien einen ausgezeichneten weichen Griff und ein Rücknetzvermögen von 70 % auf (Mittelwert aus 10 Messungen).

Ein Vergleichsbeispiel, hergestellt aus

| | |
|---|---|
| 6 g | Distearyldimethylammoniumchlorid (handelsübliches Produkt) |
| 0,2 g | Parfümöl (wie in Beispiel 1) |
| 0,2 g | Farbstoff (wie in Beispiel 1) |
| 0,1 g | Silikonantischaumemulsion Antifoam DB 110 A der Firma DOW |
| ad 100 | Wasser 13 ° dH |

wies ein erheblich vermindertes Rücknetzvermögen von 50 % auf.

### Beispiel 2

wurde analog Beispiel 1 durchgeführt mit der Abänderung, daß

| | |
|---|---|
| 12 g | der Komponente Aa) wie in Beispiel 1 |
| 3 g | der Komponente Ab) wie in Beispiel 1 |
| 0,11 g | CaCl₂ |

eingesetzt wurden.

Neben einem ausgezeichneten weichen Griff wurde ein Rücknetzvermögen von 90 % ermittelt.

### Beispiel 3

wurde analog Beispiel 1 durchgeführt mit der Abänderung, daß

| | |
|---|---|
| 18 g | der Komponente Aa) wie in Beispiel 1 |
| 2 g | der Komponente Ab) wie in Beispiel 1 |
| 0,34 g | CaCl₂ |

eingesetzt wurden.

Neben einem ausgezeichneten weichen Griff wurde ein Rücknetzvermögen von 74 % ermittelt.

### Beispiel 4

wurde analog Beispiel 1 durchgeführt mit der Abänderung, daß

| | |
|---|---|
| 9 g | der Komponente Aa) wie in Beispiel 1 |
| 9 g | der Komponente Ab) wie in Beispiel 1 |
| 0,19 g | CaCl₂ |

eingesetzt wurden.

Neben einem ausgezeichneten weichen Griff wurde ein Rücknetzvermögen von 80 % gemessen.

### Beispiel 5

wurde wie oben angeführt dispergiert, wobei in Abänderung zu Beispiel 1

| | |
|---|---|
| 12 g | der Komponente Aa) wie in Beispiel 1 |
| 3 g | der Komponente Ab) wie in Beispiel 1 |
| 0,3 g | CaCl₂ |

eingesetzt wurden.

Neben einer ausgezeichneten Dispergierkeit in kaltem Wasser, einem hervorragenden weichen Griff wurde ein Rücknetzvermögen von 92 % gemessen.

### Beispiel 6

wurde analog Beispiel 1 durchgeführt mit der Abänderung, daß

| | | |
|---|---|---|
| 13,5 g | der Komponente Aa) mit Formel (I) | R = H |
| | | R¹ = C₁₈ Acylrest 2mal;H 1mal |
| | | R³ = -CH₃ |
| | | y = O |
| | | A⁻ = CH₃SO₃ ⁻ |
| 1,5 g | der Komponente Ab) mit Formel (V) | R³ = -CH₃ |
| | | R⁴ = C₁₈H₃₇- |
| | | Z⁻ = Lactatrest |
| 0,02 g | Silikonantischaumemulsion Antifoam DB 110 A der Firma DOW | |

eingesetzt wurden.

Neben einer ausgezeichneten Dispergierkeit in kaltem Wasser, einem hervorragenden weichen Griff wurde ein Rücknetzvermögen von 70 % gemessen.

### Beispiel 7

wurde analog Beispiel 6 durchgeführt mit der Abänderung, daß

| | | |
|---|---|---|
| 1,5 g | der Komponente Ab) mit Formel (III) | R¹ = C₁₈ Acylrest |
| | | R⁵ = H |
| | | n = 1, m = 0 |
| | | R⁴ = C₁₇H₃₅ |
| | | Z⁻ = Lactatrest |

Neben einer ausgezeichneten Dispergierkeit in kaltem Wasser, einem hervorragenden weichen Griff wurde ein Rücknetzvermögen von 75 % gemessen.

### Beispiel 8

wurde analog Beispiel 6 durchgeführt mit der Abänderung, daß

| | | |
|---|---|---|
| 13,5 g | der Komponente Aa) Formel I mit | R = H |
| | | R¹ = 2mal C₁₈H₃₇ |
| | | R³ = CH₃- |
| | | R² = Formel II mit R, R¹ = H |
| | | R³ = CH₃- |
| | | R⁴ = C₁₈H₃₇ |
| 1,5 g | der Komponente Ab) mit Formel (V) | R³ = -CH₃ |
| | | R⁴ = C₁₈H₃₇- |
| | | Z⁻ = Lactatrest |
| 0,02 g | Silikonantischaumemulsion Antifoam DB 110 A | |

eingesetzt wurden.

Neben einer ausgezeichneten Dispergierkeit in kaltem Wasser, einem hervorragenden weichen Griff wurde ein Rücknetzvermögen von 70 % gemessen.

### Beispiel 9

wurde analog Beispiel 8 durchgeführt mit der Abänderung, daß

| | | |
|---|---|---|
| 1,5 g | der Komponente Ab) Formel (III) mit | R¹= C₁₈ Acylrest |
| | | R⁵ = H |
| | | n = 1, m = 0 |
| | | R⁴ = C₁₇H₃₅- |
| | | Z⁻ = Lactatrest |

Neben einer ausgezeichneten Dispergierkeit in kaltem Wasser, einem hervorragenden weichen Griff wurde ein Rücknetzvermögen von 68 % gemessen.

### Beispiel 10

wurde analog Beispiel 8 durchgeführt mit der Abänderung, daß

eingesetzt werden.

Neben einer ausgezeichneten Dispergierkeit in kaltem Wasser, einem hervorragenden weichen Griff wurde ein Rücknetzvermögen von 74 % gemessen.

## Patentansprüche (Patentansprüche für folgende(n) Vertragsstaat(en): AT, BE, CH, DE, FR, GB, IT, LI, LU, NL, SE)

1. Wässrige Weichspülmittel, enthaltend
A) 5 bis 25 Gewichts-% einer Mischung zweier Weichspülkomponenten, bestehend aus
a) 10 bis 90 Gew.-% mindestens einer Verbindung der Formel (I) in der R für H oder Methyl steht, R¹ ein linearer gesättigter oder ungesättigter Acylrest mit 14 - 22, vorzugsweise 16 - 18 Kohlenstoffatome oder H ist, wobei R¹ mindestens einmal der Acylrest ist, R² und R³ unabhängig voneinander für einen linearen gesättigten, gegebenenfalls OH-Gruppen enthaltenden Alkylrest mit 1 - 4 Kohlenstoffatomen stehen und R² zusätzlich noch für eine Struktur der Formel (II) steht, in der die Reste R¹, R³ die gleiche Bedeutung wie oben aufgeführt haben und R⁴ für einen gesättigten oder ungesättigten, linearen aliphatischen Alkylrest mit 8 - 22 Gew.-% steht, A⁻ für das Anion eines Quaternierungsmittels steht, insbesondere Dimethylsulfat, Diethylsulfat, Methylchlorid, n, x und y für 0 oder 1 steht, wobei die Summe von x + y + (3-n) = 4 sein muß, und m gleich der Wertigkeit des Säureanions ist; und
b) 90 bis 10 Gew.-% mindestens einer Verbindung der Formel (III) bis (VI)
[R³R⁴NR⁴H]⁺Z⁻ (V)
worin R¹, R³, R⁴ die gleiche Bedeutung wie oben angegeben haben, R⁵ = H oder R⁶H ist, R⁶ die Gruppe -CHX-CHY-O- bedeutet, worin X und Y Wasserstoff oder Methyl, nicht jedoch gleichzeitig Methyl sein können, und m einen Wert zwischen 0 bis 6 annehmen, p = 1 - 3, R⁸ einen linearen, gesättigten oder ungesättigten aliphatischen Alkylrest mit 11 - 17 Kohlenstoffatomen bedeuten kann, R⁹ ein gesättigter oder ungesättigter linearer aliphatischer Alkylrest mit 13 bis 21, insbesondere 17 C-Atomen ist und q = 0 oder 1 mit p + q = 2 sein kann, n = 1, 2, 3 sein kann, Z⁻ für das Anion einer wasserlöslichen ein- oder mehrwertigen anorganischen oder organischen Säure wie Methylschwefelsäure, Ethylschwefelsäure, einer Halogenwasserstoffsäure, Phosphorsäure, Ameisensäure, Essigsäure, Oxalsäure, Glykolsäure, Zitronensäure, Weinsäure, Äpfelsäure und insbesondere Salzsäure und Milchsäure steht, und ergänzend auf 100 Gew.-%.
B) Wasser, Farbstoffe, Parfüm und weitere in Weichspülmitteln übliche Hilfsstoffe wie kurzkettige Alkohole, Salze.

2. Wässrige Weichspülmittel gemäß Anspruch 1, dadurch gekennzeichnet, daß als Komponente Aa) die Verbindung eingesetzt wird.

3. Wässrige Weichspülmittel gemäß Anspruch 1, dadurch gekennzeichnet, daß als Komponente Aa) die Verbindung

4. Wässrige Weichspülmittel gemäß Anspruch 1, dadurch gekennzeichnet, daß als Komponente Aa) die Verbindung eingesetzt wird.

5. Wässrige Weichspülmittel gemäß Anspruch 1, dadurch gekennzeichnet, daß als Komponente Ab) die Verbindung mit R⁵ = H und n = 1 und m = O, eingesetzt wird.

6. Wässrige Weichspülmittel gemäß Anspruch 1, dadurch gekennzeichnet, daß als Komponente Ab) die Verbindung eingesetzt wird.

7. Wässrige Weichspülmittel gemäß Anspruch 1, dadurch gekennzeichnet, daß als Komponente Ab) die Verbindung eingesetzt wird.

8. Wässrige Weichspülmittel gemäß Anspruch 1, dadurch gekennzeichnet, daß als Komponente Ab) die Verbindung eingesetzt wird.

9. Wässrige Weichspülmittel gemäß den Ansprüchen 1 bis 7, dadurch gekennzeichnet, daß die Komponente Aa) in Mengen von 20 - 80 Gew.-% und die Komponente Ab) in Mengen von 80 - 20 Gew.-%, bezogen auf Gesamtmenge der Komponenten Aa) und Ab) eingesetzt wird.

10. Verwendung einer Mischung gemäß einem der Ansprüche 1 bis 9 zur Behandlung gewaschener Wäsche beim Spülen in wässriger Flotte.

## Patentansprüche (Patentansprüche für folgende(n) Vertragsstaat(en): ES)

1. Verfahren zur Herstellung von wässrigen Weichspülmitteln durch Mischung von
A) 5 bis 25 Gewichts-% einer Mischung zweier Weichspülkomponenten, bestehend aus
a) 10 bis 90 Gew.-% mindestens einer Verbindung der Formel (I) in der R für H oder Methyl steht, R¹ ein linearer gesättigter oder ungesättigter Acylrest mit 14 - 22, vorzugsweise 16 - 18 Kohlenstoffatome oder H ist, wobei R¹ mindestens einmal der Acylrest ist, R² und R³ unabhängig voneinander für einen linearen gesättigten, gegebenenfalls OH-Gruppen enthaltenden Alkylrest mit 1 - 4 Kohlenstoffatomen stehen und R² zusätzlich noch für eine Struktur der Formel (II) steht, in der die Reste R¹, R³ die gleiche Bedeutung wie oben aufgeführt haben und R⁴ für einen gesättigten oder ungesättigten, linearen aliphatischen Alkylrest mit 8 - 22 Gew.-% Kohlenstoffatomen steht, A⁻ für das Anion eines Quaternierungsmittels steht, insbesondere Dimethylsulfat, Diethylsulfat, Methylchlorid, n, x und y für 0 oder 1 steht, wobei die Summe von x + y + (3-n) = 4 sein muß, und m gleich der Wertigkeit des Säureanions ist; und
b) 90 bis 10 Gew.-% mindestens einer Verbindung der Formel (III) bis (IV)
b) 90 bis 10 Gew.-% mindestens einer Verbindung der Formel (III) bis (VI)
[R³R⁴NR⁴H]⁺Z⁻ (V)
worin R¹, R³, R⁴ die gleiche Bedeutung wie oben angegeben haben, R⁵ = H oder R⁶H ist, R⁶ die Gruppe -CHX-CHY-O- bedeutet, worin X und Y Wasserstoff oder Methyl, nicht jedoch gleichzeitig Methyl sein können, und m einen Wert zwischen 0 bis 6 annehmen, p = 1 - 3, R⁸ einen linearen, gesättigten oder ungesättigten aliphatischen Alkylrest mit 11 - 17 Kohlenstoffatomen bedeuten kann, R⁹ ein gesättigter oder ungesättigter linearer aliphatischer Alkylrest mit 13 bis 21, insbesondere 17 C-Atomen ist und q = 0 oder 1 mit p + q = 2 sein kann, n = 1, 2, 3 sein kann, Z⁻ für das Anion einer wasserlöslichen ein- oder mehrwertigen anorganischen oder organischen Säure wie Methylschwefelsäure, Ethylschwefelsäure, einer Halogenwasserstoffsäure, Phosphorsäure, Ameisensäure, Essigsäure, Oxalsäure, Glykolsäure, Zitronensäure, Weinsäure, Äpfelsäure und insbesondere Salzsäure und Milchsäure steht, und ergänzend auf 100 Gew.-%.
B) Wasser, Farbstoffe, Parfüm und weitere in Weichspülmitteln übliche Hilfsstoffe wie kurzkettige Alkohole, Salze.

2. Verfahren zur Herstellung von wässrigen Weichspülmitteln gemäß Anspruch 1, dadurch gekennzeichnet, daß als Komponente Aa) die Verbindung eingesetzt wird.

3. Verfahren zur Herstellung von wässrigen Weichspülmitteln gemäß Anspruch 1, dadurch gekennzeichnet, daß als Komponente Aa) die Verbindung

4. Verfahren zur Herstellung von wässrigen Weichspülmitteln gemäß Anspruch 1, dadurch gekennzeichnet, daß als Komponente Aa) die Verbindung eingesetzt wird.

5. Verfahren zur Herstellung von wässrige Weichspülmittel gemäß Anspruch 1, dadurch gekennzeichnet, daß als Komponente Ab) die Verbindung mit R⁵=H und n=1 und m=0
eingesetzt wird.

6. Verfahren zur Herstellung von wässrigen Weichspülmitteln gemäß Anspruch 1, dadurch gekennzeichnet, daß als Komponente Ab) die Verbindung eingesetzt wird.

7. Verfahren zur Herstelllung von wässrigen Weichspülmitteln gemäß Anspruch 1, dadurch gekennzeichnet, daß als Komponente Ab) die Verbindung eingesetzt wird.

8. Verfahren zur Herstellung von wässrigen Weichspülmitteln gemäß Anspruch 1, dadurch gekennzeichnet, daß als Komponente Ab) die Verbindung eingesetzt wird.

9. Verfahren zur Herstellung von wässrigen Weichspülmitteln gemäß den Ansprüchen 1 bis 7, dadurch gekennzeichnet, daß die Komponente Aa) in Mengen von 20 - 80 Gew.-% und die Komponente Ab) in Mengen von 80 - 20 Gew.-%, bezogen auf Gesamtmenge der Komponenten Aa) und Ab) eingesetzt wird.

10. Verwendung einer Mischung gemäß einem der Ansprüche 1 bis 9 zur Behandlung gewaschener Wäsche beim Spülen in wässriger Flotte.

## Claims (Claims for the following Contracting State(s): AT, BE, CH, DE, FR, GB, IT, LI, LU, NL, SE)

1. Aqueous soft-rinsing agents comprising
A) from 5 to 25 % by weight of a mixture of two soft-rinsing components, composed of
a) from 10 to 90 % by weight of at least one compound of formula (I) wherein R represents H or methyl, R¹ is a linear, saturated or unsaturated acyl radical having from 14 to 22, preferably from 16 to 18, carbon atoms or is H, with the proviso that R¹ is the acyl radical at least once, R² and R³ represent each independently of the other a linear, saturated alkyl radical optionally containing OH groups and having from 1 to 4 carbon atoms and R², in addition, may represent a structure of formula (II) wherein the radicals R¹ and R³ have the meanings mentioned above and R⁴ represents a saturated or unsaturated, linear, aliphatic alkyl radical of from 8 to 22 % by weight A⁻ represents the anion of a quaternising agent, especially dimethyl sulphate, diethyl sulphate or methyl chloride, n, x and y represent 0 or 1, with the proviso that the sum of x + y + (3-n) must be = 4, and m is equal to the valency of the acid anion; and
b) from 90 to 10 % by weight of at least one compound of formula (III) to (VI)
[R³R⁴NR⁴H]⁺Z⁻ (V)
wherein R¹, R³ and R⁴ have the meanings given above, R⁵ = H or is R⁶H, R⁶ denotes the group -CHX-CHY-O- wherein X and Y may be hydrogen or methyl, but not simultaneously methyl, m may assume a value from 0 to 6, p = from 1 to 3, R⁸ may denote a linear, saturated or unsaturated, aliphatic alkyl radical having from 11 to 17 carbon atoms, R⁹ is a saturated or unsaturated, linear, aliphatic alkyl radical having from 13 to 21, especially 17, carbon atoms and q may be 0 or 1 with p + q = 2, n may be 1, 2 or 3, Z⁻ represents the anion of a water-soluble, mono- or poly-basic, inorganic or organic acid, such as methylhydrogen sulphate, ethylhydrogen sulphate, a hydrohalic acid, phosphoric acid, formic acid, acetic acid, oxalic acid, glycolic acid, citric acid, tartaric acid, malic acid and especially hydrochloric acid and lactic acid, and making up to 100 % by weight;
B) water, dyestuffs, perfume and further auxiliary agents customary in soft-rinsing agents, such as short-chain alcohols and salts.

2. Aqueous soft-rinsing agents according to claim 1, characterised in that the compound is used as component Aa).

3. Aqueous soft-rinsing agents according to claim 1, characterised in that the compound is used as component Aa).

4. Aqueous soft-rinsing agents according to claim 1, characterised in that the compound is used as component Aa).

5. Aqueous soft-rinsing agents according to claim 1, characterised in that the compound wherein R⁵ = H and n = 1 and m = 0, is used as component Ab).

6. Aqueous soft-rinsing agents according to claim 1, characterised in that the compound is used as component Ab).

7. Aqueous soft-rinsing agents according to claim 1, characterised in that the compound is used as component Ab).

8. Aqueous soft-rinsing agents according to claim 1, characterised in that the compound is used as component Ab).

9. Aqueous soft-rinsing agents according to claims 1 to 7, characterised in that component Aa) is used in amounts of from 20 to 80 % by weight and component Ab) in amounts of from 80 to 20 % by weight, based on the total amount of components Aa) and Ab).

10. Use of a mixture according to any one of claims 1 to 9 for the treatment of washed laundry when rinsing in aqueous liquor.

## Claims (Claims for the following Contracting State(s): ES)

1. Process for the preparation of aqueous soft-rinsing agents by mixing
A) from 5 to 25 % by weight of a mixture of two soft-rinsing components, composed of
a) from 10 to 90 % by weight of at least one compound of formula (I) wherein R represents H or methyl, R¹ is a linear, saturated or unsaturated acyl radical having from 14 to 22, preferably from 16 to 18, carbon atoms or is H, with the proviso that R¹ is the acyl radical at least once, R² and R³ represent each independently of the other a linear, saturated alkyl radical optionally containing OH groups and having from 1 to 4 carbon atoms and R², in addition, may represent a structure of formula (II) wherein the radicals R¹ and R³ have the meanings mentioned above and R⁴ represents a saturated or unsaturated, linear, aliphatic alkyl radical having from 8 to 22 % by weight of carbon atoms A⁻ represents the anion of a quaternising agent, especially dimethyl sulphate, diethyl sulphate or methyl chloride, n, x and y represent 0 or 1, with the proviso that the sum of x + y + (3-n) must be = 4, and m is equal to the valency of the acid anion; and
b) from 90 to 10 % by weight of at least one compound of formula (III) to (VI)
[R³R⁴NR⁴H]⁺Z⁻ (V)
wherein R¹, R³ and R⁴ have the meanings given above, R⁵ = H or is R⁶H, R⁶ denotes the group -CHX-CHY-O- wherein X and Y may be hydrogen or methyl, but not simultaneously methyl, m may assume a value from 0 to 6, p = from 1 to 3, R⁸ may denote a linear, saturated or unsaturated, aliphatic alkyl radical having from 11 to 17 carbon atoms, R⁹ is a saturated or unsaturated, linear, aliphatic alkyl radical having from 13 to 21, especially 17, carbon atoms and q may be 0 or 1 with p + q = 2, n may be 1, 2 or 3, Z⁻ represents the anion of a water-soluble, mono- or poly-basic, inorganic or organic acid, such as methyl hydrogen sulphate, ethylhydrogen sulphate, a hydrohalic acid, phosphoric acid, formic acid, acetic acid, oxalic acid, glycolic acid, citric acid, tartaric acid, malic acid and especially hydrochloric acid and lactic acid, and making up to 100 % by weight;
B) water, dyestuffs, perfume and further auxiliary agents customary in soft-rinsing agents, such as short-chain alcohols and salts.

2. Process for the preparation of aqueous soft-rinsing agents according to claim 1, characterised in that the compound is used as component Aa).

3. Process for the preparation of aqueous soft-rinsing agents according to claim 1, characterised in that the compound is used as component Aa).

4. Process for the preparation of aqueous soft-rinsing agents according to claim 1, characterised in that the compound is used as component Aa).

5. Process for the preparation of aqueous soft-rinsing agents according to claim 1, characterised in that the compound wherein R⁵ = H and n = 1 and m = 0, is used as component Ab).

6. Process for the preparation of aqueous soft-rinsing agents according to claim 1, characterised in that the compound is used as component Ab).

7. Process for the preparation of aqueous soft-rinsing agents according to claim 1, characterised in that the compound is used as component Ab).

8. Process for the preparation of aqueous soft-rinsing agents according to claim 1, characterised in that the compound is used as component Ab).

9. Process for the preparation of aqueous soft-rinsing agents according to claims 1 to 7, characterised in that component Aa) is used in amounts of from 20 to 80 % by weight and component Ab) in amounts of from 80 to 20 % by weight, based on the total amount of components Aa) and Ab).

10. Use of a mixture according to any one of claims 1 to 9 for the treatment of washed laundry when rinsing in aqueous liquor.

## Revendications (Revendications pour l'(les) Etat(s) contractant(s) suivant(s): AT, BE, CH, DE, FR, GB, IT, LI, LU, NL, SE)

1. Assouplissant aqueux contenant :
A) 5 à 25 % en poids d'un mélange de deux composants adoucissants, constitué de :
a) 10 à 90, de préférence de 20 à 80 % en poids au moins d'un composé de formule (I) ; dans laquelle R représente H ou méthyle, R¹ est un reste acyle linéaire, saturé ou insaturé, avec 14 à 22, de préférence 16 à 18 atomes de carbone ou représente H, R¹ étant au moins une fois le reste acyle, R² et R³, indépendamment l'un de l'autre, représentent un reste un alkyle linéaire, saturé, avec 1 à 4 atomes de carbone, éventuellement contenant des groupes OH et R², de plus, représente une structure de formule (II), dans laquelle les restes R¹, R³ ont les mêmes significations que celles indiquées ci-dessus et R⁴ représente un reste alkyle aliphatique, linéaire, saturé ou insaturé, avec 8 à 22, de préférence 12 à 18 atomes de carbone A⁻ représente l'anion d'un agent de quaternisation, plus particulièrement le sulfate de diméthyle, le sulfate de diéthyle, le chlorure de méthyle, n, x et y valent 0 ou 1, la somme de x + y + (3-n) doit être égale à 4, et m est égal à la valence de l'anion acide ; et
b) 90 à 10 % en poids, de préférence 80 à 20, au moins d'un composé de formule (III) à (VI)
[R³R⁴NR⁴H]⁺Z⁻ (V)
dans laquelle R¹, R³, R⁴ ont la même signification que celle donnée ci-dessus, R⁵ = H ou R⁶H, R⁶ représente le groupe -CHX-CHY-O- dans laquelle X et Y représentent l'hydrogène ou méthyle, cependant ne peuvent pas être simultanément méthyle, et m peut adopter une valeur comprise entre 0 et 6, p = 1 à 3 , R⁸ peut représenter un reste alkyle aliphatique, saturé ou insaturé, avec 11 à 17 atomes de carbone, R⁹ un reste alkyle aliphatique, linéaire, saturé ou insaturé, avec 13 à 21, plus particulièrement 17 atomes de carbone, et q peut être égal à 0 ou 1 avec p + q = 2, n peut être égal à 1, 2, 3, Z⁻ représente l'anion d'un acide organique ou inorganique mono- ou multivalent, hydrosoluble, tel que l'acide méthylsulfurique, l'acide éthylsulfurique, un hydracide, l'acide phosphorique, l'acide formique, l'acide acétique, l'acide oxalique, l'acide glycolique, l'acide citrique, l'acide tartrique, l'acide malonique et plus particulièrement l'acide chlorhydrique et l'acide lactique, et complétant à 100 % en poids.
B) L'eau, des colorants, des parfums et d'autres adjuvants usuels dans les adoucissants, tels que des alcools à chaîne courte, des sels.

2. Assouplissants aqueux selon la revendication 1, caractérisés en ce que l'on utilise en tant que composant Aa) le composé :

3. Assouplissants aqueux selon la revendication 1 caractérisés en ce qu'on utilise en tant que composant Aa le composé ;

4. Assouplissants aqueux selon la revendication 1, caractérisés en ce que l'on utilise en tant que composant Aa) le composé :

5. Assouplissants aqueux selon la revendication 1, caractérisés en ce que l'on utilise en tant que composant Ab) le composé : avec R⁵ = H et n = 1 et m = 0

6. Assouplissants aqueux selon la revendication 1, caractérisés en ce que l'on utilise en tant que composant Ab) le composé :

7. Assouplissants aqueux selon la revendication 1, caractérisés en ce que l'on utilise en tant que composant Ab) le composé :

8. Assouplissants aqueux selon la revendication 1, caractérisés en ce que l'on utilise en tant que composant Ab) le composé :

9. Assouplissants aqueux selon les revendications 1 à 7, caractérisés en ce que l'on utilise le composant Aa) à raison de 20 à 80 % en poids et le composant Ab) à raison de 80 à 20 % en poids, par rapport à la quantité totale des composants Aa) et Ab).

10. Utilisation d'un mélange selon l'une des revendications 1 à 9, pour le traitement de linge lavé lors du rinçage dans un bain aqueux.

## Revendications (Revendications pour l'(les) Etat(s) contractant(s) suivant(s): ES)

1. Procédé pour la préparation d'assouplissants aqueux par mélange de :
A) 5 à 25 % en poids d'un mélange de deux composants adoucissants, constitué de :
a) 10 à 90, de préférence de 20 à 80 % en poids au moins d'un composé de formule (I) : dans laquelle R représente H ou méthyle, R¹ est un reste acyle linéaire, saturé ou insaturé, avec 14 à 22, de préférence 16 à 18 atomes de carbone ou représente H, R¹ étant au moins une fois le reste acyle, R² et R³, indépendamment l'un de l'autre, représentent un reste un alkyle linéaire, saturé, avec 1 à 4 atomes de carbone, éventuellement contenant des groupes OH et R², de plus, représente une structure de formule (II), dans laquelle les restes R¹, R³ ont les mêmes significations que celles indiquées ci-dessus et R⁴ représente un reste alkyle aliphatique, linéaire, saturé ou insaturé, avec 8 à 22, de préférence 12 à 18 atomes de carbone A⁻ représente l'anion d'un agent de quaternisation, plus particulièrement le sulfate de diméthyle, le sulfate de diéthyle, le chlorure de méthyle, n, x et y valent 0 ou 1, la somme de x + y + (3-n) doit être égale à 4, et m est égal à la valence de l'anion acide ; et
b) 90 à 10 % en poids, de préférence 80 à 20, au moins d'un composé de formule (III) à (VI)
[R³R⁴NR⁴H]⁺Z⁻ (V)
dans laquelle R¹, R³, R⁴ ont la même signification que celle donnée ci-dessus, R⁵ = H ou R⁶H, R⁶ représente le groupe -CHX-CHY-O- dans laquelle X et Y représentent l'hydrogène ou méthyle, cependant ne peuvent pas être simultanément méthyle, et m peut adopter une valeur comprise entre 0 et 6, p = 1 à 3 , R⁸ peut représenter un reste alkyle aliphatique, saturé ou insaturé, avec 11 à 17 atomes de carbone, R⁹ un reste alkyle aliphatique, linéaire, saturé ou insaturé, avec 13 à 21, plus particulièrement 17 atomes de carbone, et q peut être égal à 0 ou 1 avec p + q = 2, n peut être égal à 1, 2, 3, Z⁻ représente l'anion d'un acide organique ou inorganique mono- ou multivalent, hydrosoluble, tel que l'acide méthylsulfurique, l'acide éthylsulfurique, un hydracide, l'acide phosphorique, l'acide formique, l'acide acétique, l'acide oxalique, l'acide glycolique, l'acide citrique, l'acide tartrique, l'acide malonique et plus particulièrement l'acide chlorhydrique et l'acide lactique, et complétant à 100 % en poids.
B) L'eau, des colorants, des parfums et d'autres adjuvants usuels dans les adoucissants, tels que des alcools à chaîne courte, des sels.

2. Procédé pour la préparation d'assouplissants aqueux selon la revendication 1, caractérisé en ce que l'on utilise en tant que composant Aa) le composé :

3. Procédé pour la préparation d'assouplissants aqueux selon la revendication 1, caractérisé en ce que l'on utilise en tant que composant Aa) le composé :

4. Procédé pour la préparation d'assouplissants aqueux selon la revendication 1, caractérisé en ce que l'on utilise en tant que composant Aa) le composé :

5. Procédé pour la préparation d'assouplissants aqueux selon la revendication 1, caractérisé en ce que l'on utilise en tant que composant Ab) le composé : avec R⁵ = H et n = 1 et m = 0.

6. Procédé pour la préparation d'assouplissants aqueux selon la revendication 1, caractérisé en ce que l'on utilise en tant que composant Ab) le composé :

7. Procédé pour la préparation d'assouplissants aqueux selon la revendication 1, caractérisé en ce que l'on utilise en tant que composant Ab) le composé :

8. Procédé pour la préparation d'assouplissants aqueux selon la revendication 1, caractérisé en ce que l'on utilise en tant que composant Ab) le composé :

9. Procédé pour la préparation d'assouplissants aqueux selon les revendications 1 à 7, caractérisé en ce que l'on utilise le composant Aa) à raison de 20 à 80 % en poids et le composant Ab) à raison de 80 à 20 % en poids, par rapport à la quantité totale des composants Aa) et Ab).

10. Utilisation de mélanges selon la revendication 1 à 9, pour le traitement de linge lavé lors du rinçage dans un bain aqueux.
